# EUROPÄISCHE PATENTSCHRIFT

(11) **EP 2 507 808 B1**
(45) Veröffentlichungstag und Bekanntmachung des Hinweises auf die Patenterteilung: **03.01.2018**
(21) Anmeldenummer: 11703836.4
(22) Anmeldetag: 15.02.2011
(51) Int. Cl.: H01H 9/18, H01H 23/02

(54) **LEUCHTEINSATZ UND ELEKTRISCHER INSTALLATIONSSCHALTER**
LIGHTING INSERT AND ELECTRICAL INSTALLATION SWITCH
INSERT LUMINEUX ET COMMUTATEUR D'INSTALLATION ÉLECTRIQUE

(30) Priorität: 25.02.2010 DE 102010009329
(43) Veröffentlichungstag der Anmeldung: 10.10.2012
(73) Patentinhaber: Schneider Electric Industries SAS, 92500 Rueil-Malmaison (FR)
(72) Erfinder: VICKTORIUS, Richard, 50733 Köln (DE)
(74) Vertreter: Manitz Finsterwald Patentanwälte PartmbB
(86) Internationale Anmeldenummer: PCT/EP2011/000703
(87) Internationale Veröffentlichungsnummer: WO 2011/103976

(56) Entgegenhaltungen:
- EP-A1- 1 467 387
- WO-A1-2010/072371
- DE-B3-102006 017 915
- DE-B3-102007 018 177
- DE-U1- 20 019 668
- DE-U1-202006 006 105
- DE-U1-202009 001 286
- US-A1- 2004 150 984

## Beschreibung

Die vorliegende Erfindung betrifft einen elektrischen Installationsschalter mit darin eingesetztem Leuchteinsatz.

Es ist in bestimmten Situationen wünschenswert, elektrische Installationsgeräte mit einer für einen Benutzer sichtbaren Beleuchtung auszustatten, um beispielsweise eine bessere Sichtbarkeit des Installationsgeräts im Dunkeln und somit eine erhöhte Sicherheit zu gewährleisten oder um das Erscheinungsbild des Installationsschalters unter ästhetischen Gesichtspunkten zu verbessern. Hierzu sind Leuchteinsätze bekannt, die ein Leuchtmittel umfassen und zum Bereitstellen einer Beleuchtung in ein herkömmliches elektrisches Installationsgerät eingesetzt werden können. Die bekannten Leuchteinsätze können nicht an spezifische, die Farbe der Beleuchtung betreffende Kundenwünsche, nationale Sicherheitsvorschriften oder technische Anforderungen angepasst werden.

DE 20 2009 001 286 U1 offenbart ein LED-Steuergerät mit einem in einer durch seine Drehbewegung einstellbaren Farbe hinterleuchteten Drehknopf.

US 2004/0150984 A1 offenbart eine optisch leitende Abdeckplatte für einen Wandauslass, welche eine RGB-LED in einer Fassung und einen Schiebemechanismus an der Außenseite der Abdeckplatte zum Ändern der Farbe des Wandauslasses unter Verwendung der RGB LED aufweist. DE20019668 U1 offenbart einen Installationsschalter gemäß dem Oberbegriff des Anspruchs 1. Es ist die Aufgabe der vorliegenden Erfindung, eine Beleuchtung für ein elektrisches Installationsgerät zu schaffen, die von einem Benutzer mit geringem Aufwand an spezifische, die Farbe der Beleuchtung betreffende Kundenwünsche, nationale Sicherheitsvorschriften oder technische Anforderungen angepasst werden kann.

Diese Aufgabe wird durch einen elektrischen Installationsschalter mit den Merkmalen des Anspruchs 1 gelöst.

Der Leuchteinsatz des erfindungsgemäßen elektrischen Installationsschalters umfasst eine Leuchteinrichtung zur Beleuchtung eines Bereichs des elektrischen Installationsschalters, wobei die Leuchteinrichtung wenigstens ein Leuchtmittel und wenigstens einen elektrischen Wählschalter umfasst und wobei über den Wählschalter zwischen verschiedenen Farben eines von der Leuchteinrichtung abgegebenen Lichts ausgewählt werden kann. Indem der erfindungsgemäße Leuchteinsatz einen Wählschalter bereitstellt, durch dessen Betätigung zwischen verschiedenen Farben eines von der Leuchteinrichtung abgegebenen Lichts gewählt werden kann, kann die Farbe der durch den Leuchteinsatz bereitgestellten Beleuchtung mit geringem Aufwand eingestellt werden.

Vorteilhafte Ausführungsformen der Erfindung sind in den Unteransprüchen, der Beschreibung und den Zeichnungen beschrieben.

Die Leuchteinrichtung des Leuchteinsatzes kann im Rahmen der Erfindung mehrere einfarbige Leuchtmittel, beispielsweise mindestens eine rote, eine grüne und eine blaue Leuchtdiode (LED) umfassen, die durch Betätigung des Schalters ein- und ausgeschaltet werden können. Die Leuchteinrichtung kann auch mindestens ein mehrfarbiges Leuchtmittel, insbesondere mindestens eine mehrfarbige LED, aufweisen. Die mindestens eine mehrfarbige LED kann mehrere, beispielsweise zwei oder drei, Dioden umfassen, die Licht unterschiedlicher Wellenlänge emittieren und in einem gemeinsamen Gehäuse angeordnet sind, das zumindest teilweise transparent ist. Bei Verwendung einer mehrfarbigen LED als Leuchtmittel können verschiedene Farben der Beleuchtung mit ein und demselben Leuchtmittel realisiert werden, wodurch sich ein besonders kompakter Aufbau des Leuchteinsatzes und eine besonders hohe räumliche Gleichmäßigkeit der Farbe der Beleuchtung ergibt.

Um eine Beleuchtung für einen elektrischen Installationsschalter zu ermöglichen, kann der Leuchteinsatz so ausgebildet sein, dass er in einen Schaltersockel eines elektrischen Installationsschalters einsetzbar ist.

Wenn zumindest ein Betätigungselement des Wählschalters der Leuchteinrichtung von außerhalb des Leuchteinsatzes zugänglich ist, kann eine Farbeinstellung der Beleuchtung mit besonders geringem Aufwand erfolgen. Hierzu kann der Wählschalter der Leuchteinrichtung beispielsweise innerhalb eines Gehäuses des Leuchteinsatzes angeordnet sein und das Gehäuse eine Öffnung aufweisen, über die der Wählschalter von außerhalb des Gehäuses von einem Benutzer bedienbar ist ist.

Als Wählschalter kommt im Rahmen der Erfindung prinzipiell jede elektrische Schaltvorrichtung in Frage, die von einem Benutzer zwischen zwei oder mehr Schaltzuständen umgestellt werden kann. Hierbei kann jedem Schaltzustand des Wählschalters eine Farbe des von der Leuchteinrichtung abgegebenen Lichts zugeordnet sein. Bei einer sehr einfachen Ausgestaltung kann der Wählschalter zumindest eine elektrische Steckbrücke umfassen, die von einem Benutzer zur Farbwahl zwischen verschiedenen Kontakten der Leuchteinrichtung umgesteckt werden kann. Der Wählschalter kann zum Beispiel einen DIP-Schalter umfassen, also einen innerhalb eines Dual-Inline-Package (DIP) angeordneten Schalter.

Im Rahmen der Erfindung ist der elektrische Wählschalter so ausgebildet und mit dem wenigstens einen Leuchtmittel der Leuchteinrichtung verschaltet, dass durch ein Umschalten des elektrischen Wählschalters durch einen Benutzer zwischen verschiedenen Farben eines von der Leuchteinrichtung abgegebenen Lichts ausgewählt werden kann. Gemäß einer Ausführungsform kann der Wählschalter hierzu beispielsweise so innerhalb eines das wenigstens eine Leuchtmittel mit einer Stromquelle verbindenden Stromkreises angeordnet sein, dass der Stromkreis durch ein Umschalten des Wählschalters geschlossen oder unterbrochen werden kann. Wenn der Wählschalter mehrere Schaltelemente aufweist, die jeweils zwischen einer Stromquelle und einem Anschluss eines Leuchtmittels der Leuchteinrichtung so zwischengeschaltet sind, kann durch Öffnen und Schließen eines Schaltelements jeweils ein Strompfad zwischen einem zugeordneten Anschluss eines Leuchtmittels und einer Stromquelle geöffnet bzw. geschlossen werden. Auf diese Weise können einfarbige LEDs je nach gewünschter Farbe ein- bzw. ausgeschaltet werden oder es kann die Farbe eines von einer mehrfarbigen LED abgegebenen Lichts durch entsprechendes Bestromen eines der jeweiligen Farbe zugeordneten Anschlusses der mehrfarbigen LED gewählt werden.

Der elektrische Wählschalter kann auch so mit einer Pulsweitenmodulationseinheit des Leuchteinsatzes verschaltet sein, dass über den Wählschalter zwischen verschiedenen Tastverhältnissen eines an einen jeweiligen Anschluss eines Leuchtmittels angelegten Spannungssignals gewählt werden kann, um das Leuchtmittel zu dimmen. Auf diese Weise können sowohl bei Verwendung von mehreren einfarbigen LEDs als auch bei Verwendung einer mehrfarbigen LED durch Einstellen verschiedener Dimmungsgrade der unterschiedlichen Grundfarben des Leuchtmittels bzw. der Leuchtmittel, wie z.B. der Grundfarben rot, grün und blau, verschiedene Zwischenfarben des von der Leuchteinrichtung abgegebenen Lichts realisiert werden.

Um das wenigstens eine Leuchtmittel mit dem elektrischen Wählschalter zu verschalten, kann die Leuchteinrichtung eine elektrische Platine umfassen, die mit dem wenigstens einen Leuchtmittel und dem elektrischen Wählschalter bestückt ist. Sind das Leuchtmittel und der Wählschalter dabei auf gegenüberliegenden Seiten der Platine angeordnet, werden eine verbesserte Platzaufteilung und eine kompaktere Bauform des Leuchteinsatzes ermöglicht.

Nach einer vorteilhaften Ausführungsform umfasst der Leuchteinsatz ein Gehäuse, in dem die Leuchteinrichtung festlegbar ist. Ein solches Gehäuse kann die Elektronik der Leuchteinrichtung gegen Umgebungseinflüsse schützen und elektrisch isolieren. Das Gehäuse kann beispielsweise ein Hartkunststoffmaterial aufweisen. Das Gehäuse kann zumindest bereichsweise lichtdurchlässig ausgebildet sein, um das von der innerhalb des Gehäuses angeordneten Leuchteinrichtung erzeugte Licht durchzulassen.

Um eine Einsetzbarkeit des Gehäuses in einen Schaltersockel eines elektrischen Installationsschalters zu gewährleisten, kann das Gehäuse eine durch das Gehäuse hindurch gehende Öffnung aufweisen, deren Querschnitt an den Querschnitt einer Schaltwippe des Schaltersockels angepasst ist. Der Leuchteinsatz kann dann von einer Vorderseite des Schaltersockels her derart in den Schaltersockel eingesetzt werden, dass die Schaltwippe des Schaltersockels durch die Öffnung hindurch greift.

Die Schaltwippe ist somit auch nach dem Einsetzen des Leuchteinsatzes von der Vorderseite des Schaltersockels her zugänglich und kann beispielsweise mit einer Betätigungsplatte gekoppelt werden, die zur Betätigung durch einen Benutzer ausgebildet ist.

Nach einer vorteilhaften Ausführungsform umfasst ein Gehäuse des Leuchteinsatzes ein Basisteil, das in dem elektrischen Installationsschalter festlegbar ist und in das die Leuchteinrichtung einsetzbar ist, sowie ein mit dem Basisteil verbindbares und insbesondere verklemmbares oder verrastbares Deckelteil. Hierdurch wird ein besonders einfacher Zusammenbau des Leuchteinsatzes ermöglicht.

Gemäß einer weiteren Ausführungsform kann ein Gehäuse des Leuchteinsatzes zumindest einen Ansatz aufweisen, der als Handhabungshilfe zum vereinfachten Montieren und Demontieren des Leuchteinsatzes in ein bzw. aus einem elektrischen Installationsgerät ausgebildet ist. Steht der Ansatz im Wesentlichen senkrecht zu einer Außenseite des Gehäuses nach außen vor und weist der Ansatz zumindest bereichsweise ein im Wesentlichen sägezahnartiges Profil auf, kann eine besonders einfache und sichere Handhabung des Leuchteinsatzes beim Montieren und Demontieren des Leuchteinsatzes gewährleistet werden.

Der Leuchteinsatz kann mehrere Kontaktelemente aufweisen, die jeweils einen Kontaktbereich der Leuchteinrichtung elektrisch kontaktieren und zur elektrischen Kontaktierung des Installationsschalters aus einem Gehäuse der Leuchteinrichtung hervorstehen. Mittels solcher Kontaktelemente können beim Einsetzen des Leuchteinsatzes in das elektrische Installationsgerät Kontaktbereiche der Leuchteinrichtung und Kontaktbereiche des elektrischen Installationsgeräts elektrisch miteinander verbunden werden. Auf diese Weise kann zum Beispiel der in den elektrischen Installationsschalter eingesetzte Leuchteinsatz über den elektrischen Installationsschalter mit Strom versorgt werden, sodass eine Spannungsversorgung, an die der elektrische Installationsschalter angeschlossen ist, auch für den Leuchteinsatz verwendet werden kann und der Leuchteinsatz keine eigene Stromquelle benötigt.

Die Kontaktelemente können einen ersten Abschnitt aufweisen, der federelastisch ausgebildet ist und an dem jeweiligen Kontaktbereich der Leuchteinrichtung unter federelastischer Vorspannung anliegt, sodass ein federbelasteter Kontakt zwischen der Leuchteinrichtung und den Kontaktelementen vorliegt.

Nach einer vorteilhaften Ausführungsform des erfindungsgemäßen elektrischen Installationsschalters ist zumindest ein Betätigungselement des Wählschalters zum Wählen der Farbe von außerhalb des elektrischen Installationsschalters zugänglich. Hierzu kann der Installationsschalter beispielsweise eine an einer Rückseite des Installationsschalters ausgebildete Öffnung aufweisen.

Nachfolgend wird die vorliegende Erfindung rein beispielhaft anhand einer vorteilhaften Ausführungsform unter Bezugnahme auf die beigefügten Zeichnungen beschrieben. Es zeigen:
- Fig. 1: eine Explosionsdarstellung eines Leuchteinsatzes gemäß einer ersten Ausführungsform;
- Fig. 2: eine perspektivische Ansicht des zusammengebauten Leuchteinsatzes von Fig. 1 von der Rückseite des Leuchteinsatzes her betrachtet;
- Fig. 3: eine Frontansicht eines Schaltersockels eines elektrischen Installationsschalters, in den der Leuchteinsatz von Fig. 1 und Fig. 2 eingesetzt ist;
- Fig. 4: eine Explosionsdarstellung eines Leuchteinsatzes gemäß einer zweiten Ausführungsform;
- Fig. 5: eine perspektivische Ansicht des zusammengebauten Leuchteinsatzes von Fig. 4 von der Rückseite des Leuchteinsatzes her betrachtet;
- Fig. 6: einen Frontalansicht eines Schaltersockels eines elektrischen Installationsschalters, in den der Leuchteinsatz von Fig. 4 und Fig. 5 eingesetzt ist.

Fig. 1 zeigt eine Explosionsdarstellung eines erfindungsgemäßen Leuchteinsatzes 10 gemäß einer ersten Ausführungsform.

Der Leuchteinsatz 10 ist in einen Schaltersockel 11 (Fig. 3) eines elektrischen Installationsschalters einsetzbar ausgebildet und umfasst eine Leuchteinrichtung 12 mit zwei mehrfarbigen LEDs 14 und zwei DIP-Schaltern 16. Die Leuchteinrichtung 12 umfasst eine elektrische Schaltplatine 18, die mit den zwei LEDs 14 und den zwei DIP-Schaltern 16 bestückt ist. Die DIP-Schalter 16 sind über die Schaltplatine 18 so mit den LEDs 14 verschaltet, dass die Farbe des von den LEDs 14 jeweils abgegebenen Lichts von der Schaltstellung zumindest eines DIP-Schalters 16 abhängt, sodass durch Betätigung eines DIP-Schalters 16 zwischen verschiedenen Farben des von einer LED 14 abgegebenen Lichts gewählt werden kann.

Die LEDs 14 und die DIP-Schalter 16 sind auf gegenüberliegenden Seiten der Schaltplatine 12 angeordnet, wobei die LEDs 14 einer Vorderseite des Leuchteinsatzes 10 zugewandt sind und die DIP-Schalter 16 einer Rückseite des Leuchteinsatzes 10 zugewandt sind. Die Rückseite des Leuchteinsatzes 10 weist in die Einsetzrichtung 19 des Leuchteinsatzes 10. Die Einsetzrichtung 19 ist die Richtung, in der der Leuchteinsatz 10 in den Schaltersockel 11 einsetzbar ist. Die Vorderseite des Leuchteinsatzes 10 weist in die der Einsetzrichtung 19 entgegengesetzte Richtung.

Die Leuchteinrichtung 12 ist in ein Gehäuse 20 des Leuchteinsatzes 10 eingesetzt. Das Gehäuse 20 umfasst ein Basisteil 22, das in dem Schaltersockel 11 einsetzbar ist und in das die Leuchteinrichtung 12 eingesetzt ist, sowie ein mit dem Basisteil 22 verbindbares Deckelteil 24.

Das Basisteil 22 weist zwei Öffnungen 26 auf, über die jeweils einer der DIP-Schalter 16 von außerhalb des Gehäuses 20 zugänglich ist.

Das Deckelteil 24 weist zwei Streulinsen 28 auf, die in Lichtausbreitungsrichtung der LEDs 14 angeordnet sind und zum Streuen von von den LEDs 14 abgegebenem Licht ausgebildet sind. Das Deckelteil 24 des Gehäuses 20 weist ferner einen entgegen der Einsetzrichtung 19 nach außen vorstehenden Ansatz 29 mit einem im Wesentlichen doppelt sägezahnförmigen Profil auf, der zur einfacheren Handhabung des Leuchteinsatzes beim Einsetzen in einen elektrischen Installationsschalter bzw. beim Entfernen des Leuchteinsatzes aus einem elektrischen Installationsschalter ausgebildet ist.

Das Basisteil 22 weist mehrere Rastnasen 30 auf, mittels derer die Platine 18 in dem Basisteil 22 festlegbar ist. Das Deckelteil 24 weist mehrere konische Zapfen 32 auf, die beim Zusammenbau des Leuchteinsatzes 10 in entsprechende Ausnehmungen 34 des Basisteils 22 einlaufen. Die vollständig in die Ausnehmungen 34 eingelaufenen Zapfen 32 verklemmen Deckelteil 24 und Basisteil 22 miteinander in einer Montagelage.

Das Basisteil 22 und das Deckelteil 24 weisen jeweils eine Öffnung 36, 38 auf, die so ausgebildet sind, dass der zusammengebaute Leuchteinsatz 10 (siehe Fig. 2 und 3) eine durch den Leuchteinsatz 10 hindurch gehende Öffnung 40 aufweist, deren Querschnitt an den Querschnitt einer Schaltwippe 42 des Schaltersockels 11 (siehe Fig. 3) angepasst ist.

Die Öffnung 36 des Basisteils 22 wird durch einen Kragen 44 des Basisteils 22 begrenzt. Wie in Fig. 1 gezeigt, weist die Schaltplatine 18 ebenfalls eine Öffnung 41 auf, deren Querschnitt so angepasst ist, dass der Kragen 44 des Basisteils 22 die Öffnung 41 der in dem Basisteil 22 festgelegten Schaltplatine 18 durchgreift. Hierdurch wird ein fester Sitz der in dem Basisteil 22 festgelegten Schaltplatine 18 gewährleistet. Zu demselben Zweck weist das Basisteil 22 ferner Unterstützungsstreben 45 auf, auf denen die festgelegte Schaltplatine 18 aufliegt.

Zur elektrischen Kontaktierung weist der Leuchteinsatz 10 mehrere Kontaktelemente 46 aus einem elektrisch leitfähigen Material auf. Die Kontaktelemente 46 weisen jeweils einen federelastischen Abschnitt 46a und einen steifen Abschnitt 46b auf, wobei der steife Abschnitt 46b eine gegenüber dem federelastischen Abschnitt 46a verringerte Querschnittsfläche aufweist. Die Kontaktelemente 46 sind im vorliegenden Ausführungsbeispiel durch einen gewickelten Metalldraht gebildet, der in einem Abschnitt 46a weniger eng gewickelt ist, als in einem anderem Abschnitt 46b, um den federelastischen Abschnitt 46a und den steifen Abschnitt 46b des Kontaktelements zu bilden.

Im zusammengebauten Leuchteinsatz 10 kommen die Kontaktelemente 46 an entsprechenden Kontaktbereichen der Schaltplatine 18 unter federelastischer Vorspannung zur Anlage, wodurch ein federbelasteter elektrischer Kontakt hergestellt wird. Die Kontaktelemente 46 stehen außerdem zur elektrischen Kontaktierung des Schaltsockels 11 aus dem Leuchteinsatz 10 vor (siehe Fig. 2).

Die Kontaktelemente 46 sind jeweils in einen Führungskanal des Basisteils 22 eingesetzt, wobei ein Führungskanal jeweils durch einen im Wesentlichen kragenförmigen Fortsatz 47 des Basisteils 22 begrenzt wird. Die kragenförmigen Fortsätze 47 umfassen hierbei jeweils einen nach außen vorstehenden Abschnitt 48 des Gehäuses 20, der an dem Schaltersockel 11 zur Anlage kommt, wenn der Leuchteinsatz 10 in den Schaltersockel 11 eingesetzt wird. Hierdurch wird bei eingesetztem Leuchteinsatz 10 eine Beabstandung des die Öffnungen 26 umfassenden Bereichs des Leuchteinsatzes 10 gegenüber dem Schaltersockel 11 bewirkt. Diese Beabstandung würde es prinzipiell ermöglichen, den Schaltersockel 11 mit einer, im vorliegenden Ausführungsbeispiel nicht vorgesehenen, Öffnung auszustatten, durch die hindurch ein DIP-Schalter 16 auch nach dem Einsetzen des Leuchteinsatzes 10 in den Schaltersockel 11 noch für einen Benutzer von außen zugänglich ist, ohne dass der Leuchteinsatz 10 aus dem Schaltersockel 11 herausgenommen werden muss.

Die kragenförmigen Fortsätze 47 sind so ausgebildet, dass sich der Querschnitt der die Kontaktelemente 46 aufnehmenden Kanäle in Einsetzrichtung 19 so verjüngt, dass die federelastischen Abschnitte 46a zwischen den die Verjüngung bildenden Bereichen der kragenförmigen Fortsätze 47 und den Kontaktbereichen der Schaltplatine 16 festgelegt sind.

Wie in Fig. 2 gezeigt, stehen die steifen Abschnitte 46b der Kontaktelemente 46 des zusammengebauten Leuchteinsatzes 10 an der Rückseite des Leuchteinsatzes 10 nach außen vor. Wird der Leuchteinsatz 10 in den Schaltersockel 11 (Fig. 3) eingesetzt, so kommen die nach außen vorstehenden Abschnitte 46b der Kontaktelemente 46 an Kontaktbereichen des Schaltersockels 11 zur Anlage, sodass über die Kontaktelemente 46 ein federbelasteter elektrischer Kontakt zwischen den Kontaktbereichen des Schaltersockels 11 und den Kontaktbereichen der Leuchteinrichtung 12 hergestellt wird. In Fig. 2 sind außerdem die Betätigungselemente 43 der DIP-Schalter 16, sichtbar, die über die Öffnungen 26 des Basisteils 22 für einen Benutzer zugänglich sind.

Fig. 3 zeigt einen Schaltersockel 11 eines elektrischen Installationsgeräts, in den der Leuchteinsatz 10 von Fig. 1 und Fig. 2 eingesetzt ist. Der Schaltersockel 11 weist in an sich bekannter Art eine metallische Tragplatte 49 sowie eine Schaltwippe 42 auf, welche an ihrer Frontseite offene Kanäle 50 zum Einstecken von Verbindungselementen einer Betätigungsplatte zur Betätigung der Schaltwippe 42 durch einen Benutzer aufweist. Hierbei kann eine Schaltwippe 42 verwendet werden, die nur ein unabhängig kippbares Schaltelement aufweist, es kann aber auch eine mehrteilige Schaltwippe 42 mit mehreren Schaltelementen vorgesehen sein, die unabhängig voneinander kippbar gelagert sind.

Der Leuchteinsatz 10 ist so von der dem Benutzer zugewandten Vorderseite des Schaltersockels 11 her in den Schaltersockel 11 eingesetzt, dass die Schaltwippe 42 des Schaltersockels 11 die Öffnung 40 des Leuchteinsatzes 10 so durchgreift, dass die Kippbarkeit der Schaltwippe 42 durch den Leuchteinsatz 10 nicht behindert wird und auch nach dem Einsetzen des Leuchteinsatzes 10 problemlos eine Betätigungsplatte auf die Schaltwippe 42 aufgesteckt werden kann.

Fig. 4 und 5 zeigen einen erfindungsgemäßen Leuchteinsatz 10' gemäß einer zweiten Ausführungsform. Der Leuchteinsatz 10' entspricht im Wesentlichen dem Leuchteinsatz 10 nach der ersten Ausführungsform, sodass im Folgenden nur die Unterschiede beider Ausführungsformen erläutert werden und auf eine nochmalige Erläuterung der gemeinsamen Aspekte verzichtet wird. Der Leuchteinsatz 10' gemäß der zweiten Ausführungsform unterscheidet sich insofern von dem Leuchteinsatz von Fig. 1 bis 3, als der Leuchteinsatz 10' nach der zweiten Ausführungsform keine an den Querschnitt einer Schaltwippe 42' (Fig. 6) angepasste Öffnung aufweist, durch die die Schaltwippe 42' hindurch greifen kann, sondern der Querschnitt des Leuchteinsatzes 10' stattdessen angepasst ist, um neben der Schaltwippe 42' angeordnet zu werden. Außerdem umfasst die Leuchteinrichtung 12' des Leuchteinsatzes 10' nach der zweiten Ausführungsform nur eine mehrfarbige LED 14', nur einen DIP-Schalter 16' und nur eine Streulinse 28', dafür aber zwei Ansätze 29' mit sägezahnartiger Kontur zur vereinfachten Handhabung des Leuchteinsatzes 10' durch einen Benutzer.

Fig. 6 zeigt einen Schaltersockel 11' eines elektrischen Installationsschalters, in den der Leuchteinsatz 10' von Fig. 4 und Fig. 5 von der Vorderseite des Schaltersockels 11 her eingesetzt ist. Der Leuchteinsatz 10' ist hierbei unterhalb der Schaltwippe 42' einen zwischen der Schaltwippe 42' und der Tragplatte 49' gelegenen Bereich des Schaltersockels 11' eingesetzt.

### Bezugszeichenliste

- 10, 10': Leuchteinsatz
- 11, 11': Schaltersockel
- 12, 12': Leuchteinrichtung
- 14, 14': mehrfarbige LED
- 16, 16': DIP-Schalter
- 18, 18': Schaltplatine
- 19, 19': Einsetzrichtung
- 20, 20': Gehäuse
- 22, 22': Basisteil
- 24, 24': Deckelteil
- 26, 26': Öffnung
- 28, 28': Streulinse
- 29, 29': Ansatz
- 30, 30': Rastnase
- 32, 32': Zapfen
- 34: Ausnehmung
- 36, 38, 40, 41: Öffnung
- 42, 42': Schaltwippe
- 43, 43': Betätigungselement
- 44: Kragen
- 45: Unterstützungsstreben
- 46, 46': Kontaktelement
- 46a, 46a': federelastischer Abschnitt
- 46b, 46b': steifer Abschnitt
- 47, 47': kragenförmiger Fortsatz
- 48, 48': Abschnitt
- 49, 49': Tragplatte
- 50, 50': Kanal

## Patentansprüche

1. Elektrischer Installationsschalter mit einem von der dem Benutzer zugewandten Vorderseite in einen Schaltersockel (11, 11') des Installationsschalters eingesetzten Leuchteinsatz (10, 10') mit einer Leuchteinrichtung (12, 12') zur Beleuchtung eines Bereichs des elektrischen Installationsschalters, welche wenigstens ein Leuchtmittel (14, 14'), insbesondere wenigstens eine mehrfarbige LED umfasst,
**dadurch gekennzeichnet, dass** die Leuchteinrichtung (12, 12') wenigstens einen elektrischen Wählschalter (16, 16') umfasst, wobei über den Wählschalter (16, 16') zwischen verschiedenen Farben eines von der Leuchteinrichtung (12, 12') abgegebenen Lichts ausgewählt werden kann.

2. Installationsschalter nach Anspruch 1,
**dadurch gekennzeichnet, dass**
zumindest ein Betätigungselement (43, 43') des Wählschalters (16, 16') zum Wählen der Farbe von außerhalb des Leuchteinsatzes (10, 10') zugänglich ist.

3. Installationsschalter nach zumindest einem der vorstehenden Ansprüche,
**dadurch gekennzeichnet, dass**
die Leuchteinrichtung (10, 10') eine elektrische Platine (18, 18') umfasst, die mit dem wenigstens einen Leuchtmittel (14, 14') und dem elektrischen Wählschalter (16, 16) bestückt ist, wobei das Leuchtmittel (14, 14') und der Wählschalter (16, 16') insbesondere auf gegenüberliegenden Seiten der Platine (18, 18') angeordnet sind.

4. Installationsschalter nach zumindest einem der vorstehenden Ansprüche,
**dadurch gekennzeichnet, dass**
ein Gehäuse (20) des Leuchteinsatzes (10), in das die Leuchteinrichtung (12) festlegbar ist, eine durchgehende Öffnung (40) aufweist.

5. Installationsschalter nach zumindest einem der vorstehenden Ansprüche,
**dadurch gekennzeichnet, dass**
ein Gehäuse (20, 20') des Leuchteinsatzes (10, 10'), ein Basisteil (22, 22') umfasst, das in dem elektrischen Installationsschalter festlegbar ist und in das die Leuchteinrichtung (12, 12') einsetzbar ist, sowie ein mit dem Basisteil (22, 22') verbindbares Deckelteil (24, 24').

6. Installationsschalter nach zumindest einem der vorstehenden Ansprüche,
**dadurch gekennzeichnet, dass**
ein Gehäuse (20, 20') des Leuchteinsatzes (10, 10') zumindest einen Ansatz (29, 29') aufweist, der zur einfacheren Handhabung des Leuchteinsatzes (10, 10') beim Montieren des Leuchteinsatzes (10, 10') in den elektrischen Installationsschalter bzw. beim Demontieren des Leuchteinsatzes (10, 10') aus dem elektrischen Installationsschalter ausgebildet ist, wobei der Ansatz (29, 29') insbesondere im Wesentlichen senkrecht zu einer Außenseite des Gehäuses (20, 20') nach außen vorsteht und zumindest bereichsweise ein im Wesentlichen sägezahnartiges Profil aufweist.

7. Installationsschalter nach zumindest einem der vorstehenden Ansprüche,
**dadurch gekennzeichnet, dass**
mehrere Kontaktelemente (46, 46') vorgesehen sind, die jeweils einen Kontaktbereich der Leuchteinrichtung (12, 12) elektrisch kontaktieren und zur elektrischen Kontaktierung des elektrischen Installationsgeräts aus einem Gehäuse (20, 20') des Leuchteinsatzes (10, 10') hervorstehen, wobei die Kontaktelemente (46, 46') insbesondere einen ersten Abschnitt (46a, 46a') aufweisen, der federelastisch ausgebildet ist und an dem jeweiligen Kontaktbereich der Leuchteinrichtung (12, 12') unter federelastischer Vorspannung anliegt.

## Claims

1. An electric installation switch having a lighting insert (10, 10') which is inserted from the front side facing the user into a switch base (11, 11') of the installation switch and which has a lighting device (12, 12') for illuminating a region of the electric installation switch, said lighting device comprising at least one illuminant (14, 14'), in particular at least one multicolored LED,
**characterized in that** the lighting device (12, 12') comprises at least one electric selection switch (16, 16'), with it being possible to choose between different colors of a light output from the lighting device (12, 12') via the selection switch (16, 16').

2. An installation switch in accordance with claim 1,
**characterized in that**
at least one actuation element (43, 43') of the selection switch (16, 16') is accessible from outside the lighting insert (10, 10') to select the color.

3. An installation switch in accordance with at least one of the preceding claims,
**characterized in that**
the lighting device (10, 10') comprises an electric circuit board (18, 18') which is equipped with the at least one illuminant (14, 14') and with the electric selection switch (16, 16'), with the illuminant (14, 14') and the selection switch (16, 16') in particular being arranged at oppositely disposed sides of the circuit board (18, 18').

4. An installation switch in accordance with at least one of the preceding claims,
**characterized in that**
a housing (20) of the lighting insert (10), into which the lighting device (12) can be fixed, has a continuous opening (40).

5. An installation switch in accordance with at least one of the preceding claims,
**characterized in that**
a housing (20, 20') of the lighting insert (10, 10') comprises a base part (22, 22'), which can be fixed in the electric installation switch and into which the lighting device (12, 12') can be inserted, and a cover part (24, 24') which is connectable to the base part (22, 22').

6. An installation switch in accordance with at least one of the preceding claims,
**characterized in that**
a housing (20, 20') of the lighting insert (10, 10') has at least one nose (29, 29') which is formed for the simpler handling of the lighting insert (10, 10') on the mounting of the lighting insert (10, 10') into the electric installation switch or on the dismantling of the lighting insert (10, 10') from the electric installation switch, with the nose (29, 29') in particular projecting outwardly substantially perpendicular to an outer side of the housing (20, 20') and having a substantially sawtooth-like profile at least regionally.

7. An installation switch in accordance with at least one of the preceding claims,
**characterized in that**
a plurality of contact elements (46, 46') are provided which each electrically contact a contact region of the lighting device (12, 12') and project from a housing (20, 20') of the lighting insert (10, 10') for the electrical contacting of the electrical installation device, with the contact elements (46, 46') in particular having a first section (46a, 46a') which is configured as resilient and which contacts the respective contact region of the lighting device (12, 12') under a resilient preload.

## Revendications

1. Commutateur d'installation électrique comprenant un insert lumineux (10, 10') qui est inséré dans un socle (11, 11') du commutateur d'installation depuis une face avant tournée vers l'utilisateur et qui comprend un système d'éclairage (12, 12') destiné à éclairer une zone du commutateur d'installation électrique, qui comprend au moins un moyen lumineux (14, 14'), en particulier au moins une diode électroluminescente multicolore,
**caractérisé en ce que**
le système d'éclairage (12, 12') comprend au moins un commutateur sélecteur électrique (16, 16'), le commutateur sélecteur électrique (16, 16') permettant de sélectionner entre différentes couleurs d'une lumière émise par le système d'éclairage (12, 12').

2. Commutateur d'installation selon la revendication 1,
**caractérisé en ce que**
au moins un élément d'actionnement (43, 43') du commutateur sélecteur (16, 16') est accessible depuis l'extérieur de l'insert lumineux (10, 10') pour sélectionner la couleur.

3. Commutateur d'installation selon l'une des revendications précédentes,
**caractérisé en ce que**
le système d'éclairage (10, 10') comprend une platine électrique (18, 18') qui est équipée dudit au moins un moyen lumineux (14, 14') et du commutateur sélecteur électrique (16, 16'), le moyen lumineux (14, 14') et le commutateur sélecteur (16, 16') étant agencés en particulier sur des côtés opposés de la platine (18, 18').

4. Commutateur d'installation selon l'une au moins des revendications précédentes,
**caractérisé en ce que**
un boîtier (20) de l'insert lumineux (10) dans lequel le système d'éclairage (12) peut être immobilisé présente une ouverture traversante (40).

5. Commutateur d'installation selon l'une des revendications précédentes,
**caractérisé en ce que**
un boîtier (20, 20') de l'insert lumineux (10, 10') comprend une partie de base (22, 22') qui peut être immobilisée dans le commutateur d'installation électrique et dans lequel peut être inséré le système d'éclairage (12, 12'), ainsi qu'une partie de couvercle (24, 24') susceptible d'être reliée à la partie de base (22, 22').

6. Commutateur d'installation selon l'une des revendications précédentes,
**caractérisé en ce que**
un boîtier (20, 20') de l'insert lumineux (10, 10') comprend au moins un talon (29, 29') qui est réalisé pour atteindre une manipulation plus simple de l'insert lumineux (10, 10') lors du montage de l'insert lumineux (10, 10') dans le commutateur d'installation électrique ou lors du démontage de l'insert lumineux (10, 10') hors du commutateur d'installation électrique, le talon (29, 29') faisant saillie vers l'extérieur en particulier sensiblement perpendiculairement à une face extérieure du boîtier (20, 20') et présentant au moins localement un profil sensiblement en dents de scie.

7. Commutateur d'installation selon l'une des revendications précédentes,
**caractérisé en ce que**
il est prévu plusieurs éléments de contact (46, 46') qui viennent chacun en contact électrique avec une zone de contact du système d'éclairage (12, 12') et qui font saillie hors du boîtier (20, 20') de l'insert lumineux (10, 10') pour la mise en contact électrique de l'appareil d'installation électrique, les éléments de contact (46, 46') comprenant en particulier une première portion (46a, 46a') qui est réalisée avec l'élasticité d'un ressort et qui prend appui sous précontrainte élastique contre la zone de contact respective du système d'éclairage (12, 12').
